# NEUE EUROPÄISCHE PATENTSCHRIFT

(11) **EP 0 595 234 B2**
(45) Veröffentlichungstag und Bekanntmachung des Hinweises auf die Entscheidung über den Einspruch: **25.09.2002**
(45) Hinweis auf die Patenterteilung: 29.04.1998
(21) Anmeldenummer: 93117262.1
(22) Anmeldetag: 25.10.1993
(51) Int. Cl.: H01R 13/514, H01R 13/658

(54) **Kabelstecker für vieladrige Kabel**
Cable connector for multicore cables
Connecteur de câble pour câbles multibrins

(30) Priorität: 29.10.1992 DE 9214719 U; 06.08.1993 DE 9311781 U
(43) Veröffentlichungstag der Anmeldung: 04.05.1994
(73) Patentinhaber: Tyco Electronics Logistics AG, 9323 Steinach / SG (CH)
(72) Erfinder: Hoolhorst, Albert, B-4527 Aardenburg (BE); Longueville, Jacques, B-8020 Oostkamp (BE)
(74) Vertreter: Klunker . Schmitt-Nilson . Hirsch

(56) Entgegenhaltungen:
- EP-A- 0 210 468
- EP-A- 0 421 373
- DE-U- 9 100 441
- DE-U- 9 214 719
- DE-U- 9 311 778
- GB-A- 1 121 742
- US-A- 4 550 960
- US-A- 4 629 279
- IBM TECHNICAL DISCLOSURE BULLETIN. Bd. 31, Nr. 2 , Juli 1988 , NEW YORK US Seiten 131 - 134 'OPENED CHANNELED SERPENTINE CONNECTOR BLOCK AND REDESIGNED SERPENTINE TERMINALS FOR WELDED, BRAZED OR REFLOWED TERMINATIONS'
- AMP Katalog Connectors D/E-5 8/88

## Beschreibung

Die Erfindung betrifft einen Kabelstecker für vieladrige Kabel mit einem Steckergehäuse und einem mehrteiligen, in das Steckergehäuse eingesetzten Modulstecker, der aus einzelnen, zu einem Kontaktblock gestapelten und dabei unmittelbar aufeinanderliegenden und gegenseitig in Steckrichtung aneinander arretierten plattenförmigen Kontaktträgern aus Isoliermaterial besteht, die jeweils auf der gleichen Außenfläche mit offenen, in Steckrichtung zueinander parallel verlaufenden, durch parallele Trennwände gebildeten Kanälen für die IDC-(Insulation Displacement Connection)Kontakte zum Anschluß der einzelnen Kabeladern versehen sind.

Auf Seite 3.56 des Siemens-Steckerverbinder-Datenbuches 1992 ist ein Kabelstecker dargestellt, der ein aus zwei Blechhalbschalen zusammengesetztes Stekkergehäuse besitzt, in das ein Modulstecker zum Anschluß der Kabeladern eingesetzt ist. Der Modulstecker besteht aus zwei in Kunststoffhalbschalen aufnehmbaren Kontaktträgern, wobei die Kontakte für den Anschluß der Kabeladern jeweils Rücken an Rücken in einem zweireihigen Kontaktträger eingesetzt sind. Bei Kabeisteckern mit mehr als zwei Reihen werden die Kontaktträger nebeneinander liegend eingebaut, so daß die Kontakte zweier Kontaktträger einander gegenüber liegen. In diesem Fall wird zwischen die beiden Kontaktträger ein Isolierstreifen zur Trennung und Kontaktsicherung eingelegt. Bei einem derartigen Aufbau des Modulsteckers muß jeder Kontaktträger bei der Verarbeitung, d. h. beim Anschluß der Kabeladern an die jeweilige Kontaktreihe, gewendet werden. Außerdem sind bei einem Modulstecker mit einer ungeraden Anzahl von Kontaktreihen ein- und zweireihige Kontaktträger erforderlich.

Der aus Fig. 4 der US-PS 4,550,960 bekannte Kabelstecker weist ebenfalls einen Modulstecker mit mehreren zweireihigen Kontaktträgern auf, zwischen denen zur Kontaktsicherung Isolationszwischenlagen eingefügt sind.

Durch die EP-A-0 210 468 ist ein Steckverbinder mit einem leistenförmigen Isolierstoffgehäuse bekannt, in das drei von Isolierstreifen gebildete Kontaktträger eingesetzt sind. Die Isolierstreifen sind anschlußseitig quer zur Verlaufsrichtung der Kontaktelemente, welche steckseitig Kontaktfederteile und anschlußseitig Leiteranschlußteile mit Schneid-Klemmkontaktstellen aufweisen, mit nebeneinander angeordneten Kammern versehen, die seitlich durch Trennwände begrenzt und außer in Verlaufsrichtung der Kontaktelemente lediglich zu einer Flachseite des Isolierstreifens hin offen sind. In die Kammer ist jeweils ein Kontaktelement mit seinem Leiteranschlußteil einsetzbar. Die Isolierstreifen erstrecken sich lediglich über die Länge des Leiteranschlußteiles der Kontaktelemente, so daß deren Kontaktfederteile völlig frei von dem Isolierstreifen abragen und erst im in das Isolierstoffgehäuse eingesetzten Zustand gegeneinander isoliert sind. Hierzu ist das Isolierstoffgehäuse mit, kanalartigen Ausnehmungen versehen, deren Trennwände die Isolierung der Kontaktfederteile bewirken.

Aus der DE-U-91 00 441 ist eine elektrische Steckkupplung bekannt, die zwei in einem Umgehäuse untergebrachte Steckgehäuse aufweist, von denen jedes mehrere nebeneinander angeordnete, für die Aufnahme je eines Steckkontaktelementes ausgebildete Gehäusekammern aufweist, die in einem steckendseitigen Kontaktbereich des Steckgehäuses geschlossen und in dem restlichen Bereich des Steckgehäuses offen sind. Die Steckkontaktelemente unterliegen einer Primärverriegelung im Kontaktbereich des Steckgehäuses und einer zusätzlichen Sekundärverriegelung in einem in Längsstreckenrichtung der Steckkontaktelemente gesehenen mittleren Bereich des Steckgehäuses, in welchem von oben eine Sekundärverrieglungsleiste, die sich an der Unterseite eines über das betrachtete Steckgehäuse gestapelten weiteren Steckgehäuses oder an der Innenseite der Deckenwand eines das Steckgehäuse aufnehmenden Umgehäuses befindet, derart in die offenen Kontaktkammerbereiche hineinragt, dass sie Schultern der Steckkontaktelemente verriegelnd hintergreift.

Aus der GB-B-1 121 742 ist eine der Verbindung zweier vieladriger Kabel dienende Steckkupplung bekannt, die zwei zusammensteckbare Kupplungsteile aufweist, die je durch einen Stapel aus mehreren plattenförmigen Kontaktträgern gebildet sind und im zusammengesteckten Zustand gemeinsam von einem Plastikband umgeben und zusammengehalten werden. Jeder Kontaktträger weist eine mit durchgehend offenen Kontaktaufnahmekanälen versehene Oberseite und eine geschlossene Unterseite auf.

Aus der EP-A-0 421 373 ist ein Steckverbinder bekannt, der mehrere in einem elektrisch leitenden Steckergehäuse aufgenommene Modulstecker aufweist, die je mehrere an je eine Kabelader eines vieladrigen Kabels angeschlossene, in einen Kunststoffgehäuseblock eingespritzte Kontaktelemente aufweisen.

Der Erfindung liegt die Aufgabe zugrunde, den Aufbau eines Kabelsteckers der eingangs genannten Art und den Aufbau des Modulsteckers zu vereinfachen.

Diese Aufgabe wird durch einen Kabelstecker gemäß Patentanspruch 1 gelöst.

Bei einem derartigen Kabelstecker besteht der Modulstecker aus mehreren plattenförmigen, aufeinander verschiebungssicher gestapelten, einreihigen und gleich ausgebildeten, also einheitlichen Kontakttragern. Dies ist in mehrfacher Hinsicht von Vorteil. Der Modulstecker besitzt dadurch einen einfachen, insbesondere in montage- und anschlußtechnischer Hinsicht vorteilhaften Aufbau, der einen Anschluß der Kabeladern in rationeller Weise ermöglicht. Infolge der Verwendung einreihiger und gleich ausgebildeter Kontaktträger ist der Modulstecker unabhängig von der Anzahl seiner Kontaktreihen, also auch bei einer ungeraden Anzahl von Kontaktreihen, einfach und kostengünstig aufgebaut, weil keine unterschiedlichen Ausführungsformen von Kontakttragern verwendet werden. Die Verarbeitung, d.h. der Anschluß der Kabeladern oder die Konfektionierung kann bei allen Kontaktträgern eines Modulsteckers aus der gleichen Richtung erfolgen, ohne daß ein Wenden eines Kontaktträgers erforderlich ist. Dies ermöglicht eine Fehlerreduzierung und eine Verringerung von Handhabungs- und Verarbeitungsvorgängen. Bei der Konfektionierung werden die Kabeladern mittels eines Spezialwerkzeugs zunächst in einen mit den IDC-Kontakten vorbestückten ersten Kontaktträger eingedrückt. Die übrigen Kontaktträger werden dann nacheinander in gleicher Weise angeschlossen. Nach dem Konfektionieren müssen die Kontaktträger nicht gedreht oder zueinander verschoben werden, so daß mechanische Beanspruchungen der Kontaktstellen vermieden werden. Da der Abstand zwischen den Kontaktstellen und der Kabelbefestigung an der Anschlußeinrichtung genau vorgegeben werden kann, treten keine mechanischen Verspannungen im fertigen Stecker auf. Die nach dem Konfektionieren noch breit aufgefächerten Kontakttrager können dann einfach zu einem stabilen Kontaktblock gestapelt und in das Stekkergehäuse eingesetzt werden. Beim Aufeinanderstapeln der Kontaktträger ist ein schonender Zusammenbau gewanrleistet und verhindert, daß die einzelnen Kabeladern versehentlich gequetscht werden können. Im zu einem Kontaktblock aufeinander gestapelten Zustand der Kontaktträger zeigen die offenen Seiten der IDC-Kontakte nicht zueinander, so daß sie durch die dazwischenliegende kontaktfreie Rückseite der Kontaktträger elektrisch zuverlässig getrennt sind und keine zusätzlichen isolierenden Zwischenlagen zwischen den einzelnen Kontaktträgern erforderlich sind. Das für die Konfektionierung zu verwendende Verarbeitungswerkzeug kann einfach gestaltet werden, wobei die Kontaktträger alle in eine Werkzeugaufnahme passen. Der aus aufeinander stapelbaren, einheitlich ausgebildeten Kontaktträgern bestehende Aufbau des Modulsteckers ist auch dann von großen Vorteil, wenn einzelne Kontakte defekt sein sollten und repariert werden müssen. Hierzu kann der Kontktblock ohne Schwierigkeiten aus dem Steckergehäuse genommen werden. Die einzelnen aufeinander gestapelten Kontaktträger können dann breit aufgefächert werden, so daß jeder Kontakt gut sichtbar und gut erreichbar ist und leicht ausgewechselt werden kann.

Bei einem erfindungsgemäßen Kabelstecker ist der den Modulstecker bildende Kontaktblock zumindest an der offenen Seite, also an der Vorderseite des letzten Kontaktträgers, gegen ein leitend ausgebildetes Stekkergehäuse isoliert. In zweckmäßiger Weise ist hierzu an der offenen Vorderseite des letzten Kontaktträgers zur Abdeckung seiner offenen Kanäle ein plattenförmiges Isolierteil vorgesehen.

Das plattenförmige Isolierteil weist an zwei zueinander parallelen, in Steckrichtung verlaufenden Längskanten Seitenstege auf, womit es mit den Seitenwänden eines weiteren, im Querschnitt etwa U-förmigen Isolierteiles verrastbar und zu einem Kontaktblockbehälter zusammenfügbar ist, der die Kontaktträger in zu dem Kontaktblock gestapeltem Zustand zusammenhält. In vorteilhafter Weise können die Isolierteile eines derartigen Kontaktblockbehälters noch zusätzliche Funktionen ausüben, indem die Isolierteile im Bereich ihres steckseitigen Endes mit Polarisierungs- und Codierungsmitteln versehen sind.

Weitere vorteilhafte Ausgestaltungen des Gegenstandes des Anspruchs 1 sind in den übrigen Unteransprüchen angegeben.

Die Erfindung wird im folgenden anhand eines in der Zeichnung dargestellten Ausführungsbeispieles näher erläutert. Es zeigen jeweils in perspektivischer, teils explosionsartiger Darstellung
Fig. 1 den Aufbau eines Modulsteckers aus einzelnen Kontaktträgern, wobei der erste Kontaktträger bereits an die Adern eines geschirmten vieladrigen Kabels angeschlossen ist,
Fig. 2 den Modulstecker mit noch breit aufgefächerten Kontaktträgern jedoch mit fertig konfektioniertem Adernanschluß aller Kontaktträger,
Fig. 3 den aus den einzelnen, jetzt aufeinandergestapelten Kontaktträgem gebildeten Kontaktblock des Modulsteckers,
Fig. 4 die Aufnahme des Kontaktblockes in einem isolierenden Kontaktblockbehälter und
Fig. 5 das Steckergehäuse des Kabelsteckers mit eingesetztem Modulstecker und angeschlossenem Kabel vor dem Aufsetzen einer Gehäusekappe.

Der geschirmte Kabelstecker 1 (Fig.5) besteht aus einem leitend ausgebildeten Steckergehäuse 2, einer Einrichtung 3 zum Anschluß eines vieladrigen Kabels 4 und einem mehrteiligen, in das Steckergehäuse eingesetzten Modulstecker 5 für den Anschluß der einzelnen Kabeladern 6.

Das Steckergehäuse 2 ist z.B. aus zwei metallenen, im Querschnitt U-förmigen Halbschalen 2a und 2b zusammengesetzt, die zweckmäßigerweise von Blechstanzbiegeteilen gebildet werden. An der Kabeleinführseite sind die Halbschalen 2a und 2b jeweils mit einer Stirnwand 21 bzw. 22 (Fig.5) und einer in dieser vorgesehenen, zur anderen Halbschale hin offenen Ausnehmung 23 bzw. 24 zur Einführung der Kabelanschlußeinrichtung 3 ausgebildet. Die Ausnehmungen 23,24 sind langlochartig in den zur Steckrichtung hier senkrechtenn Stirnwänden 21,22 vorgesehen und an ihrem bogenförmigen Ende jeweils von einem senkrecht zur jeweiligen Stirnwand abstehenden Kragen 25 bzw. 26 umgeben. Wie die Fig.5 zeigt, ist in die eine Halbschale 2a der Modulstecker 5 mit dem über die Kabelanschlußeinrichtung 3 angeschlossenen Kabel 4 eingeführt, während die andere Halbschale 2b im auf die Halbschale 2a aufgesetzten Zustand als Kappe den Stecker geschirmt abschließt.

Die Kabelanschlußeinrichtung 3 umfaßt - wie die Figuren zeigen - ein ringförmiges Crimpelement 31, eine über das Kabel 4 schiebbare metallene Stützhülse 32 und eine relativ flache, ebenfalls metallene Überwurfmutter 33. Die Stützhülse 32 ist an einem Ende mit einem ein Außengewinde 34 aufweisenden Gewindeteil 35 zur Verschraubung mit der Überwurfmutter 33 und am anderen Ende mit einem geschlitzten, Innengewindegänge aufweisenden Kontaktteil 36 für den Kabelschirm ausgebildet. Zwischen dem Gewindeteil 35 und dem Kontaktteil 36 weist die Stützhülse 32 einen radial abstehenden Flansch 37 auf, der - insbesondere wenn die Stützhülse aus einem sechskantigen Material hergestellt ist - eine Sechskant-Umfangsform hat, wobei die Schlüsselweite des Flansches 37 größer ist als die lichte Innenweite - hier die Breite - der in den Stirnwänden 21,22 des Steckergehäuses 2 vorgesehenen Ausnehmungen 23,24.

Die Kabelanschlußeinrichtung 3 wird in einem separaten Montageschritt an dem Kabel 4 vormontiert. Dazu wird die Stützhülse 32 samt Überwurfmutter 33 über das abisolierte Kabel 4 geschoben und mit den Innengewindegangen des Kontaktteiles 36 auf den Kabelmantel geschraubt. Nun wird der Kabelschirm außen über das Kontaktteil 36 umgestülpt, das ringförmige Crimpelement 31 darübergeschoben und mittels einer einfachen Zange z.B. an zwei verformten Stellen 38 weiter zusammengedrückt und gespannt. Dadurch drückt das Crimpelement 31 den Kabelschirm fest auf das Kontaktteil 36, welches mit seinen Innengewindegängen weiter in den Kabelmantel eintritt, bis die Schlitze geschlossen sind und ein geschlosssener Durchmesser entsteht. Das Kabel 4 ist damit für den Anschluß seiner Adern 6 an den Modulstecker 5 und für den Einbau in das Stekkergehäuse vorbereitet.

Der Modulstecker 5 ist baukastenartig aus mehreren Kontaktträgern aus Isoliermaterial aufgebaut, die mit reihenartig angeordneten Kontakten für den Anschluß der einzelnen Kabeladern 6 versehen sind. Bei dem dargestellten Ausführungsbeispiel weist der Modulstecker 5 fünf Kontakttrager 51a,51b,51c,51d und 51e auf, die plattenförmig ausgebildet und mit jeweils einer einzigen Kontaktreihe 58 versehen sind. Alle Kontaktreihen 58 des Modulsteckers 5 sind jeweils auf der gleichen Außenfläche der Kontaktträger 51a bis 51e, nämlich auf der dem Betrachter der Figuren zugewandten Vorderseite 52 der einzelnen Kontaktträger angeordnet. Die Kontaktreihen 58 sind jeweils durch in der oberen Hälfte der Kontaktträger vorgesehene, zueinander parallele und offene, in Steckrichtung verlaufende Kanäle 53, in die hier nicht eingezeichnete IDC-(Insulation Displacement Connection) Kontakte eingefügt und in kleinen Löchern 54 verankert sind, sowie durch zu diesen Kanälen fluchtende und geschlossene Kanäle, die zur Steckseite hin innerhalb der Materialdicke der Kontaktträger verlaufen, gebildet. Eine Kontaktreihe weist im dargestellten Ausführungsbeispiel neun Kanäle 53 mit vorbestückten IDC-Kontakten auf. Die offenen Kanäle 53 sind durch parallele Trennwände 55 gebildet, an deren unterem Ende vor Beginn der geschlossenen Kanäle jeweils zwei kleine parallele Rippen 56 abragen. Dementsprechend sind die Kontakttrager 51a bis 51e an ihrer Rückseite 57 in Höhe dieser Rippen mit zwei hier nicht sichtbaren Schlitzen ausgebildet, in welche die Rippen 56 eines benachbarten Kontaktträgers eingreifen können. Die Rippen 56 und die korrespondierenden Schlitze dienen als gegenseitige Arretierung der später zu einem Modulstecker zusammengebauten Kontakttrager 51a bis 51e in Steckrichtung und quer dazu.

Vor dem Anschluß der Kabeladern 6 an die Kontaktträger 51a bis 51e sind diese - wie in Fig.1 gezeigt - so ausgerichtet, daß sie alle mit ihrer Vorderseite dem Betrachter der Fig.1 zugewandt sind, d.h. die mit der Kontaktreihe 58 versehene Vorderseite 52 z.B. des ersten Kontaktträgers 51a liegt der kontaktfreien Rückseite 57 des zweiten Kontaktträgers 51b gegenüber. Ebenso verhält es sich auch zwischen den weiteren einander benachbarten Kontaktträgern 51 b und 51 c bzw. 51c und 51d sowie 51d und 51e. Dadurch ist ausgeschlossen, daß sich die offenen Kontakte der Kontaktreihe eines Kontaktträgers und der Kontaktreihe eines benachbarten Kontaktträgers ungesichert gegenüberliegen. Zum Anschluß der Kabeladern werden nun z.B. neun Adern 6 mittels eines Spezialwerkzeuges in den ersten Kontaktträger 51a bzw. dessen IDC-Kontakte eingedrückt (Fig. 1). Dann erfolgt der Anschluß einer zweiten Aderngruppe an den zweiten Kontaktträger 51 b und nacheinander der Anschluß der weiteren Kontaktträger 51c, 51d und 51e, bis alle Kontaktreihen, hier also fünf Kontaktreihen mit je neun Adern, angeschlossen sind. Auf diese Weise wird ein vieladriges, z.B. ein 45-adriges Kabel an die Kontaktträger 51a bis 51e des Modulsteckers 5 angeschlossen, wobei der Anschluß einer Vielzahl von Adern aufgrund des vorteilhaften Aufbaus des Modulsteckers in rationeller Weise erfolgen kann. Man erhält dann nach dem Anschluß der Kabeladern 6 ein in anschlußtechnischer Beziehung weitgehend vorbereitetes Kabelende, bei dem die Kontaktträger 51a bis 51e des Modulsteckers 5 zunächst noch breit aufgefächert und die Adernanschlüsse deshalb noch gut sichtbar und gut zugänglich sind (Fig.2). Die Kontaktträger 51a bis 51e werden nun nacheinander einfach baukastenartig aufeinandergestapelt, so daß sie - wie Fig.3 zeigt - einen kompakten, geschlossenen Kontaktblock 59 bilden, dessen Kontaktträger unmittelbar aufeinanderliegen. Da sich hierbei zwischen der Kontaktreihe 58 an der Vorderseite 52 eines Kontaktträgers und der Kontaktreihe 58 an der Vorderseite 52 eines benachbarten Kontaktträgers jeweils eine kontaktfreie Rückseite 57 eines Kontaktträgers befindet, sind die offenen Kontakte gegeneinander gesichert, so daß keine isolierenden Zwischenlagen zwischen den einzelnen Kontaktträgern erforderlich sind. In dem zu einem Kontaktblock 59 zusammengefügten Zustand sind die aufeinandergestapelten Kontaktträger 51a bis 51e auch gegenseitig in Steckrichtung und quer dazu arretiert, da dann die Rippen 56 eines Kontaktträgers jeweils in die Schlitze an der Rückseite des davorliegenden benachbarten Kontaktträgers eingreifen. Der Kontaktblock 59 weist auch geschlossene Seitenflächen 60 auf, die hier jeweils durch an zwei zueinander parallelen, in Steckrichtung verlaufenden Längskanten an der Vorderseite der einzelnen Kontaktträger vorgesehene schmale nd abgestufte Seitenstege 61, welche in korrespondierende Vertiefungen 62 an der Rückseite 57 eines benachbarten Kontaktträgers eingreifen, gebildet sind, um Luft - und Kriechstrecken zu vermeiden. Lediglich an der dem Betrachter der Fig. 3 zugewandten Vorderseite ist der Kontaktblock 59 offen, da die Kontakte an der Vorderseite 52 des Kontaktträgers 51e nicht abgedeckt sind.

Wie insbesondere die Fig. 2 und 3 erkennen lassen, kann der in Fig. 3 gezeigte Kontaktblock 59 ebenso leicht wie beim Zusammenbau wieder aufgefächert werden, so daß die Kontaktreihen 58 der einzelnen, aufgefächerten Kontakttrager 51a bis 51 e - wie Fig.2 zeigt - für evtl. Auswechslungen von Kontakten gut zugänglich sind.

Der in Fig. 3 dargestellte Kontaktblock 59 ist - wie Fig.4 zeigt - in einem Kontaktblockbehälter 63 aufgenommen, der aus einem im Querschnitt etwa U-förmigen ersten Isolierteil 63a und einem plattenförmigen zweiten Isolierteil 63b besteht. Das erste Isolierteil 63a weist zwei Seitenwände 64, die im Bereich der Enden ihrer vorderen Längskante mit jeweils zwei Rastlöchern 65 versehen sind, sowie eine über die Seitenwände 64 hinaus verlängerte Rückwand 66 zur Auflage des Kontaktblocks 59 auf. Hierzu ist die dem Kontaktblock zugewandte Innenfläche der Rückwand 66 wie die Vorderseite der Kontakttrager 51a bis 51e mit den Rippen 56 entsprechenden eigenen Rippen ausgebildet, die dann in die Schlitze an der Rückseite 57 des erscen Kontaktträgers 51a eingreifen. Das zweite plattenförmige Isolierteil 63b dient nun als Abdeckung für die offene Seite des Kontaktblockes, d.h. als Abdeckung der offenen Kontakte des letzten Kontakt trägers 51e und gleichzeitig als Deckel des Kontaktblockbehälters 63. Das zweite Isolierteil 63b weist an zwei zueinandeer parallelen, in Steckrichtung verlaufenden Längskanten Seitenstege 67 mit jeweils zwei entsprechend der Lage der Rastlöcher 65 des ersten Isolierteils 63a angeordneten Rastnasen 68 auf. Diese Rastnasen schnappen beim Zusammenfügen der beiden Isolierteile 63a und 63b zu dem Kontaktblockbehälter 63 in die Rastlöcher 65 ein. Der Kontaktblock 59 ist dann durch das zweite Isolierteil 63b zusammengehalten und an seiner offenen Seite isolierend abgedeckt.

Die beiden Isolierteile 63a und 63b des Kontaktblockbehälters 63 sind - wie bei dem Isolierteil 63b in den Fig. 4 und 5 zu sehen ist - im Bereich ihres steckseitigen (unteren) Endes noch mit Polarisierungs- und Codiermitteln versehen. Diese Mittel sind durch in Steckrichtung verlaufende Rippen 69 und Nuten 70 an der Außenfläche 71 des Isolierteiles 63b bzw. an der Außenfläche der Rückwand 66 des Isolierteiles 63a sowie durch in die Nuten gesondert einsetzbare Leisten 72 gebildet.

Der Kontaktblock 59 und der Behälter 63 bilden den kompletten Modulstecker 5, der - wie die Fig.5 zeigt und eingangs bereits erwähnt ist - mit dem über die Kabelanschlußeinrichtung 3 angeschlossenen vieladrigen Kabel 4 als Ganzes in die Halbschale 2a des Steckergehäuses 2 eingesetzt und in dieser z.B. mittels in den Seitenwänden 27 der Halbschale nach innen eingerissener Rastzungen 28 verriegelt gehalten ist. Dabei ist das mit der Kabelanschlußeinrichtung 3 vormontierte Kabel 4 so in die Halbschale 2a eingeführt, daß der Flansch 37 der Stützhülse 32 sich innerhalb dieser Halbschale, d.h. unter deren Stirnwand 22, befindet. Nach dem Zusammenstecken der Halbschalen 2a und 2b wird dann die Überwurfmutter 33 festgeschraubt, so daß die Stirnwände 21,22 der zusammengesetzten Halbschalen 2a und 2b des Steckergehäuses 2 zwischen dem Flansch 37 der Stützhülse 32 und der auf das Gewindeteil 35 der Stützhülse aufgeschraubten Überwurfmutter 33 fest eingespannt sind. Damit ist die mechanische Verbindung zwischen dem Steckergehäuse 2 und der Kabelanschlußeinrichtung 3 hergestellt, wobei aufgrund einer entsprechenden lichten Außenweite der zwei einander diametral gegenüberliegenden Kragen 25,26 die Überwurfmutter 33 diese Kragen übergreift. Außerdem ist im festgeschraubten Zustand der Überwurfmutter 33 die Kontaktierung des Kabelschirmes am Steckergehäuse 2 hergestellt.

Bei zu dem Steckergehäuse 2 zusammengesetzten Halbschalen 2a und 2b ist dann die durch das zweite Isolierteil 63b abgedeckte Kontaktreihe 58 an der Vorderseite 52 des letzten Kontaktträgers 51e gegen das leitend ausgebildete Steckergehäuse 2 isoliert und damit gesichert.

Im Gegensatz zu dem dargestellten Ausführungsbeispi-el kann das Steckergehäuse auch einteilig ausgebildet sein, wobei der Kontaktblock mit Isolierung dann in die offene Stirnseite des Steckergehäuses eingeschoben wird.

## Patentansprüche

1. Kabelstecker (1) für vieladrige Kabel (4), mit einem Stekkergehäuse (2) und einem mehrteiligen, in das Steckergehäuse (2) eingesetzten Modulstecker (5), der aus einzelnen zu einem Kontaktblock (59) gestapelten und dabei unmittelbar aufeinanderliegenden und gegenseitig in Steckrichtung aneinander arretierten plattenförmigen Kontaktträgern (51a bis 51 e) aus Isoliermaterial besteht, die jeweils auf der gleichen Außenfläche (Vorderseite 52) mit offenen, in Steckrichtung zueinander parallel verlaufenden, durch parallele Trennwände (55) gebildeten Kanälen (53) für die IDC-(Insulation Displacement Connection)Kontakte zum Anschluß der einzelnen Kabeladern (6) versehen sind,
**gekennzeichnet durch** folgende Merkmale:
a) das Steckergehäuse ist leitend ausgebildet,
b) die plattenförmigen Kontaktträger (51a bis 51e) sind an der Vorderseite (52) mit zu den offenen Kanälen (53) fluchtenden, geschlossenen und zur Steckseite hin verlaufenden Kanälen für zur Kontaktgabe mit einem Gegenkontaktelement bestimmte Steck-Kontaktabschnitte der IDC-Kontakte versehen,
c) die Kontaktträger (51a bis 51e) sind so aufeinander gestapelt, daß sich zwischen der Kontaktreihe (58) an der Vorderseite (52) eines Kontaktträgers (z. B. 51 a) und der Kontaktreihe (58) an der Vorderseite (52) eines benachbarten Kontaktträgers (z. B. 51b) jeweils eine durchgehende, als isolierende Trennwand wirkende Kontaktträger-Außenfläche (Rückseite 57) ohne Kontaktreihe befindet,
d) an der offenen Vorderseite (52)des letzten Kontaktträgers (52e) ist zur Abdeckung seiner offenen Kanäle (53) ein plattenförmiges Isolierteil (63b) vorgesehen,
e) das plattenförmige Isolierteil (63b) weist an zwei zueinander parallelen, in Steckrichtung verlaufenden Längskanten Seitenstege (67) auf und ist damit mit den Seitenwänden (64) eines weiteren, im Querschnitt etwa U-förmigen Isolierteiles (63a) verrastbar und zu dem Kontaktblockbehälter (63) zusammenfügbar, der die Kontaktträger (51a-51e) in zu dem Kontaktblock (59) gestapeltemZustand zusammenhält.
f) die Isolierteile (63a, 63b) im Bereich ihres steckseitigen Endes mit Polarisierungs- und Codierungsmitteln (69, 70, 72) versehen sind.

2. Kabelstecker nach Anspruch 1,
**dadurch gekennzeichnet, daß**
die offenen Kanäle (53) der Kontaktreihen (58) jeweils in der oberen (anschlußseitigen) Hälfte der Kontaktträger (51a bis 51e) vorgesehen sind und sich die geschlossenen Kanäle innerhalb der Materialdicke der Kontaktträger verlaufend anschließen.

3. Kabelstecker nach Anspruch 1,
**dadurch gekennzeichnet, daß**
die Polarisierungs- und Codierungsmittel durch in Steckrichtung verlaufende Rippen (69) und Nuten (70) an der Außenfläche (71) der Isolierteile (63a, 63b) sowie durch in die Nuten (70) gesondert einsetzbare Leisten (72) gebildet sind.

4. Kabelstecker nach einem der vorhergehenden Ansprüche,
**dadurch gekennzeichnet, daß**
der Kontaktblock (59) geschlossene Seitenflächen (60) aufweist.

5. Kabelstecker nach Anspruch 4,
**dadurch gekennzeichnet, daß**
die Seitenflächen (60) jeweils durch schmale Seitenstege (61) gebildet sind, die an zwei zueinander parallelen, in Steckrichtung verlaufenden Längskanten an der Vorderseite der einzelnen Kontaktträger (51 a bis 51 e) vorgesehen sind und in korrespondierende Vertiefungen (61) an der Rückseite (57) eines benachbarten Kontaktträgers eingreifen.

6. Kabelstecker nach einem der vorhergehenden Ansprüche,
**dadurch gekennzeichnet, daß**
die Kontaktträger (51a-51e) zur Arretierung in Steckrichtung und quer dazu an der Vorderseite (52) mit Vorsprüngen (56) ausgebildet sind, die in korrespondierende Ausnehmungen an der Rückseite (57) eines benachbarten Kontaktträgers (51a-51e) eingreifen.

7. Kabelstecker nach Anspruch 6,
**dadurch gekennzeichnet, daß**
die Vorsprünge zur Arretierung der Kontaktträger (51a-51e) durch Rippen (56) im Bereich der Kontaktreihe (58) an der Vorderseite (52) der Kontaktträger (51 a-51e) und die Ausnehmungen durch korrespondierende Schlitze an der Rückseite (57) der Kontaktträger (51a-51e) gebildet sind.

8. Kabelstecker nach einem der vorhergehenden Ansprüche,
**dadurch gekennzeichnet, daß**
das Steckergehäuse (2) aus zwei im Querschnitt etwa U-förmigen Halbschalen (2a, 2b) besteht und der Kontaktblock (59) mit Isolierung als Ganzes in eine Halbschale (2a)eingesetzt und in dieser verriegelt ist.

9. Kabelstecker nach einem der Ansprüche 1 bis 8,
**dadurch gekennzeichnet, daß**
das Steckergehäuse einteilig ausgebildet und der Kontaktblock mit Isolierung in die offene Stirnseite des Steckergehäuses eingeschoben ist.

10. Kabelstecker nach einem der vorhergehenden Ansprüche,
**dadurch gekennzeichnet, daß**
zum Anschluß eines Kabels (4) eine mit der Stirnwand (21, 22) des Steckergehäuses (2) mechanisch verbindbare Kabelanschlußeinrichtung (3) vorgesehen ist, welche eine Stützhülse (32) mit Flansch (37) und Gewindeteil (35) sowie eine Überwurfmutter (33) umfaßt.

## Claims

1. Cable connector (1) for multicore cables (4), having
a connector housing (2) and a multipart modular connector (5), which is inserted into the connector housing (2) and comprises individual plate-like contact carriers (51a to 51e), which are made of insulating material, are stacked to form a contact block (59) and at the same time are located directly on one another and mutually locked to one another in the plug-in direction, and are in each case provided on the same outer face (front side 52) with open channels (53), which run parallel to one another in the plug-in direction, are formed by parallel dividing walls (55) and are intended for the IDC (insulation displacement connection) contacts for connecting the individual cable cores (6),
**characterized by** the following features:
a) the connector housing is electrically conductive,
b) the plate-like contact carriers (51a to 51e) are provided on the front side (52) with channels which are aligned with the open channels (53), are closed and run towards the plug-in side and are intended for plug-in contact sections of the IDC contacts which are intended to make contact with a mating contact element,
c) the contact carriers (51a to 51e) are stacked on one another in such a way that, between the row of contacts (58) on the front side (52) of a contact carrier (e.g. 51a) and the row of contacts (58) on the front side (52) of an adjacent contact carrier (e.g. 51b) there is in each case a continuous contact-carrier outer face (rear side 57), without a row of contacts, that acts as an insulating dividing wall.
d) a plate-like insulating part (63b) is provided at the open front side (52) of the last contact carrier (52e) in order to cover the open channels (53) thereof,
e) the plate-like insulating part (63b) has, on two mutually parallel longitudinal edges running in the plug-in direction, lateral webs (67) and hence can be locked to the side walls (64) of a further insulating part (63a) of approximately U-shaped cross-section and can be joined to the contact-block container (63), which holds the contact carriers (51a-51e) together in the state in which they are stacked to form the contact block (59),
f) the insulating parts (63a, 63b) are provided, in the region of their plug-in end, with polarization and coding means (69, 70, 72).

2. Cable connector according to Claim 1, **characterized in that** the open channels (53) of the rows of contacts (58) are in each case provided in the upper (connection-side) half of the contact carriers (51a to 51e), and the closed channels adjoin one another, running within the material thickness of the contact carriers.

3. Cable connector according to Claim 1, **characterized in that** the polarization and coding means are formed by ribs (69) and grooves (70), running in the plug-in direction, on the outer face (71) of the insulating parts (63a, 63b), as well as by strips (72) that can be inserted separately into the grooves (70).

4. Cable connector according to one of the preceding claims, **characterized in that** the contact block (59) has closed side faces (60).

5. Cable connector according to Claim 4, **characterized in that** the side faces (60) are each formed by narrow side webs (61), which are provided on two mutually parallel longitudinal edges, running in the plug-in direction, on the front side of the individual contact carriers (51a to 51e), and engage in corresponding depressions (61) on the rear side (57) of an adjacent contact carrier.

6. Cable connector according to one of the preceding claims, **characterized in that** the contact carriers (51a-51e), for the purposes of locking in the plug-in direction and transversely thereto, are designed on the front side (52) with projections (56) which engage in corresponding cut-outs on the rear side (57) of an adjacent contact carrier (51a-51e).

7. Cable connector according to Claim 6, **characterized in that** the projections for locking the contact carriers (51a-51e) are formed by ribs (56) in the region of the row of contacts (58) on the front side (52) of the contact carriers (51a-51e), and the cut-outs are formed by corresponding slots on the rear side (57) of the contact carriers (51a-51e).

8. Cable connector according to one of the preceding claims, **characterized in that** the connector housing (2) comprises two half-shells (2a, 2b) of approximately U-shaped cross-section, and the contact block (59), with insulation, is inserted as a whole into one half-shell (2a) and is locked in the latter.

9. Cable connector according to one of Claims 1 to 8, **characterized in that** the connector housing is of one-piece design, and the contact block, with insulation, is pushed into the open end face of the connector housing.

10. Cable connector according to one of the preceding claims, **characterized in that**, in order to connect a cable (4), a cable connection device (3) is provided, which can be connected mechanically to the front wall (21, 22) of the connector housing (2) and which comprises a supporting sleeve (32) with flange (37) and threaded part (35), as well as a union nut (33).

## Revendications

1. Connecteur (1) de câble pour câbles (4) multibrins, comportant un boîtier (2) de connecteur et un connecteur (5) modulaire qui est introduit dans le boîtier (2) de connecteur et qui est constitué de supports (51a à 51e) de contacts individuels, qui sont en forme de plaque en un matériau isolant, qui sont empilés en un bloc (59) de contact et, en l'occurrence, superposés directement et bloqués mutuellement les uns les autres dans la direction d'enfichage et qui sont munis chacun, sur la même surface extérieure (face 52 avant), de canaux (53) ouverts, s'étendant parallèlement les uns aux autres dans la direction d'enfichage, formés par des parois (55) de séparation parallèles et destinés aux contacts IDC (Insulation Displacement Connection) en vue du raccordement des brins (6) individuels de câbles,
**caractérisé par** les dispositions suivantes :
a) le boîtier de connecteur est électroconducteur,
b) les supports (5 la à 51e) de contacts en forme de plaque sont munis sur la face (52) avant de canaux alignés sur les canaux (53) ouverts, fermés et s'étendant en direction du côté d'enfichage, pour le contact avec des tronçons enfichables des contacts IDC prévus pour le contact avec un élément de contact antagoniste,
c) les supports (51a à 51e) de contacts sont empilés de telle manière qu'ils se trouvent entre la rangée (58) de contacts ménagée sur la face (52) avant d'un support de contacts (par exemple 51a) et la rangée (58) de contacts ménagée sur la face (52) avant d'un support (par exemple 51b) de contacts voisin, une surface extérieure de supports de contacts (face 57 arrière) continue, sans rangée de contacts, agissant comme paroi de séparation isolante.
d) une pièce (63b) isolante en forme de plaque est prévue sur la face (52) avant ouverte du dernier support (52e) de contacts, pour recouvrir ses canaux (53) ouverts,
e) la pièce (63b) isolante en forme de plaque comporte sur deux grands côtés parallèles l'un à l'autre et s'étendant dans la direction d'enfichage des barrettes (67) latérales et, par ces barrettes, peut être encliquetée avec les parois (64) latérales d'une autre pièce (63a) isolante de section transversale à peu près en forme de U et assemblée en le réceptacle (63) de bloc de contact qui maintient ensemble les supports (51a à 51e) de contacts en l'état empilé en le bloc (59) de contact,
f) les pièces (63a, 63b) isolantes sont munies de moyens (69, 70, 72) de polarisation et de codage dans la zone de leur extrémité située du côté d'enfichage.

2. Connecteur de câble suivant la revendication 1, **caractérisé en ce que** les canaux (53) ouverts des rangées (58) de contact sont prévus dans la moitié supérieure (du côté de raccordement) des supports (51a à 51e) de contacts et **en ce que** les canaux fermés se raccordent en s'étendant dans l'épaisseur du matériau des supports de contacts.

3. Connecteur de câble suivant la revendication 1, **caractérisé en ce que** les moyens de polarisation et de codage sont formés par des nervures (69) et des rainures (70) s'étendant dans la direction d'enfichage à la surface (71) extérieure des pièces (63a, 63b) isolantes, ainsi que par des baguettes (72) pouvant être insérées séparément dans les rainures (70).

4. Connecteur de câble suivant l'une des revendications précédentes, **caractérisé en ce que** le bloc (59) de contact comporte des faces (60) latérales fermées.

5. Connecteur de câble suivant la revendication 4, **caractérisé en ce que** les surfaces (60) latérales sont formées chacune par de minces barrettes (61) latérales, qui sont prévues sur deux grands côtés parallèles l'un à l'autre et s'étendant dans la direction d'enfichage, sur la face avant des supports (51a à 51e) de contacts individuels, et qui rentrent dans des renfoncements (61) correspondants ménagés sur la face (57) arrière d'un support de contacts voisin.

6. Connecteur de câble suivant l'une des revendications précédentes, **caractérisé en ce que** les supports (51a à 51e) de contacts sont, pour le blocage dans la direction d'enfichage et transversalement à cette direction, réalisés en ayant sur la face (52) avant des parties (56) en saillie qui rentrent dans des évidements correspondants ménagés sur la face (57) arrière d'un support (51a à 51e) de contacts voisin.

7. Connecteur de câble suivant la revendication 6, **caractérisé en ce que** les parties en saillie servant à bloquer les supports (5 la à 51e) de contacts sont formées par des nervures (56) dans la zone de la rangée (58) de contacts ménagée sur la face (52) avant des supports (51a à 51e) de contacts et **en ce que** les évidements sont formés par des rainures correspondantes ménagées sur la face (57) arrière des supports (51a à 51e) de contacts.

8. Connecteur de câble suivant l'une des revendications précédentes, **caractérisé en ce que** le boîtier (2) de câble est constitué de deux hémi-coquilles (2a, 2b) de section transversale à peu près en forme de U et **en ce que** le bloc (59) de contact comportant un isolant est introduit en entier dans une hémi-coquille (2a) et y est bloqué.

9. Connecteur de câble suivant l'une des revendications 1 à 8, **caractérisé en ce que** le boîtier de connecteur est réalisé d'un seul tenant et **en ce que** le bloc de contact comportant un isolant est enfilé dans la face frontale ouverte du boîtier de connecteur.

10. Connecteur de câble suivant l'une des revendications précédentes, **caractérisé en ce qu'**il est prévu pour le raccordement d'un câble (4) un dispositif (3) de raccordement de câble qui peut être relié mécaniquement à la paroi (21, 22) frontale du boîtier (2) de connecteur et qui comprend une douille (32) de soutien comportant une bride (37) et une partie (35) filetée ainsi qu'un écrou-raccord (33).
